# EUROPÄISCHE PATENTSCHRIFT

(11) **EP 0 022 135 B1**
(45) Veröffentlichungstag und Bekanntmachung des Hinweises auf die Patenterteilung: **23.09.1981**
(21) Anmeldenummer: 79102299.9
(22) Anmeldetag: 06.07.1979
(51) Int. Cl.: B65B 11/04

(54) **Vorrichtung zum Einwickeln eines von einer Palette getragenen Stapels in eine Bahn aus Kunststoffolie**
Apparatus for wrapping a plastics film around a palletized load
Dispositif pour envelopper dans une feuille en matériau plastique une pile de matériaux portée par une palette

(43) Veröffentlichungstag der Anmeldung: 14.01.1981
(73) Patentinhaber: C. KELLER GMBH u. CO. KG, D-4530 Ibbenbüren 2 (DE)
(72) Erfinder: Bracht, Manfred, D-4441 Spelle (DE)

## Beschreibung

Die Erfindung bezieht sich auf eine Vorrichtung zum Einwickeln eines von einer Palette getragenen Stapels in eine schmale, den Stapel in einer Schraubenlinie umgebenden Bahn aus Kunststoff-Folie. Die Vorrichtung besteht dabei aus einem die Palette mitsamt Stapel auf seiner Oberseite aufnehmenden, um eine vertikale Drehachse rotierend antreibbaren Drehtisch und einem neben diesem angeordneten Gestell, in dem ein Schlitten vertikal auf- und abschiebbar geführt ist, auf dem eine Folienvorratsrolle um eine vertikale Achse abrollbar abgestützt ist und der eine Klemmvorrichtung trägt, welche das freie Ende der Kunststoff-Fnlie für einen an einem Schwenkarm befestigten Klemmgreifer bereithält, der die Kunststoff-Folie von der Folienvorratsrolle abzieht und dem Stapel zum Anlegen zuführt, mit einem höhenbeweglich am Gestell angeordneten Auslegerarm, an welchem eine Andrückvorrichtung befestigt ist, die mit dem Auslegearm vertikal bewegbar ist.

Es ist eine derartige Vorrichtung aus der DE-A-27 17 647 bekannt, bei der der Schwenkarm mit dem Klemmgreifer an einer Seite des Drehtisches angeordnet ist, wobei der Schwenkarm mittels eines Antriebes aus einer Ausgangsstellung unterhalb der Stapelstandfläche in eine Folienübernahmestellung hoch - und aus dieser über eine zwischenliegende Haltestellung im Stapelbereich in die Ausgangsstellung zurückschwenkbar ist.

Nachteilig bei dieser Vorrichtung ist, daß nur Stapel einer Breite eingewickelt werden können. Da der Schwenkarm an der Seite des Drehtisches angeordnet ist, muß die Breite des Stapels ungefähr der Breite des Drehtisches entsprechen, um die durch den Schwenkarm von der Folienvorratsrolle abgezogene Kunststoff-Folie zum Anliegen an den Stapel führen zu können, welches unbedingt zum ordnungsgemäßen Einwickeln erforderlich ist. Bei Stapel mit geringerer Breite ist diese Erfordernis jedoch nicht erfüllt, da die Schwenkebene des Schwenkarmes und damit auch die abgezogene Kunststoff-Folie vom auf dem Drehtisch befindlichen Stapel einen gewissen Abstand aufweist, wodurch das Anwickeln der abgezogenen Kunststoff-Folie an den Stapel gefährdet ist.

Ein weiterer Nachteil ist, daß für den Schwenkarm, der aus einer Ausgangsstellung unterhalb der Stapelstandfläche in eine Folienübernahmestellung hoch - und aus dieser über eine zwischenliegende Haltestellung in die Ausgangsstellung zurückschwenkbar ist, eine aufwendige Mechanik erforderlich ist.

Da das Anwickeln der Kunststoff-Folie an den Stapel nicht im Bereich der Palette, sondern darüber im unteren Drittel des Stapels erfolgt, muß der Schlitten nach dem Anwickelvorgang zwecks Einwickeln auch des unteren Bereichs des Stapels und der Palette zuerst nach unten gefahren werden, um von dort aus unter Umsteuerung nach oben das Einwickeln des gesamten Stapels zu besorgen. Durch diesen Bewegungsablauf beim Einwickeln ist ein bestimmter Zeitbedarf erforderlich, was eine Zeitverzögerung beim Einwickeln der Stapel zur Folge hat.

Hier will die Erfindung Abhilfe schaffen. Die Erfindung, wie sie in dem Anspruch 1 gekennzeichnet ist, löst die Aufgabe, eine Vorrichtung zum Einwickeln eines von einer Palette getragenen Stapels in eine schmale, den Stapel in einer Schraubenlinie umgebenden Bahn aus Kunststoff-Folie zu schaffen, die es ermöglicht, Stapel unterschiedlicher Breite in zeitlich schneller Folge einzuwickeln, wobei der Schwenkarm in einfacher Weise angeordnet sein soll.

Die durch die Erfindung erreichten Vorteile

sind im wesentlichen darin zu sehen, daß nunmehr auch Stapel umwickelt werden können, die von der Breite hergesehen unterschiedlich ausgebildet sind. Die abgezogene Kunststoff-Folie wird nicht mehr an einer Seite des Stapels angelegt, sondern ohne Rücksicht auf die Größe des Stapels in den Bereich oberhalb des Stapels geführt und durch Druckmittel auf die Oberfläche des Stapels gedrückt und dort festgehalten. Das Einwickeln des Stapels erfolgt dann nicht mehr von unten nach oben, sondern umgekehrt von oben nach unten, wobei nur ein Bewegungsablauf erforderlich ist. Der damit verbundene Zeitgewinn schlägt sich in einer größeren Leistung nieder.

Durch die erfindungsgemäße Anordnung des Schwenkarmes ist auch möglich geworden, nur den oberen Teil des Stapels einzuwickeln, wenn verbraucherseitig lediglich eine auf die Verbesserung der Standfestigkeit des Stapels abgezielte Einwicklung erfolgen soll. Da dies vorher nicht möglich war und für diesen Zweck der ganze Stapel eingewickelt werden mußte, ist eine Einsparung an Kunststoff-Folie die Folge.

Des weiteren ist der Schwenkarm nur aus der Schwenkstellung in die Folienübernahmestellung und zurück in die Schwenkstellung schwenkbar, da eine dazwischenliegende Haltestellung nicht erforderlich ist, so daß der mechanische Aufwand zum Schwenken des Schwenkarmes gering gehalten ist.

Im folgenden wir die Erfindung anhand von lediglich einen Ausführungsweg darstellenden Zeichnungen mehr erläutert. Es zeigt
Fig. 1 eine Ansicht der Vorrichtung, wobei die strichpunktiert gezeichnete Darstellung des Schwenkarmes diesen in Schwenkstellung zeigt,
Fig. 2 eine Draufsicht auf die Vorrichtung der Fig.1.

Die Vorrichtung besteht aus einem Drehtisch 1, der sich im Uhrzeigersinn in Richtung des Pfeiles A dreht und der mit Laufrollen 2 versehen ist.

Die Laufrollen 2 befördern in Verbindung mit einer nicht dargestellten Transportvorrichtung eine Palette 3 mit dem darauf befindlichen Stapel 4 auf den Drehtisch 1. Die Größe beziehungsweise Breite oder Länge der Palette 3 beziehungsweise des Stapels 4 spielt dabei keine Rolle.

Neben dem Drehtisch 1 ist ein Gestell 5 angeordnet, an dem ein Schlitten 6 befestigt ist, der in Richtung der Pfeile B von einem Hubmotor 7 vertikal auf- und abbewegt wird.

An dem Schlitten 6 ist eine Halterung 8 befestigt, die die Kunststoff-Folie 9 in Form einer Folienrolle 10 aufnimmt. Eine Klemmvorrichtung 11, die ebenfalls am Schlitten 6 befestigt ist, hält die von der Folienrolle 10 abgezogene Kunststoff-Folie 9 fest.

Zum automatischen Anlegen der Kunststoff-Folie 9 an den Stapel 4, und zwar auf die Oberseite 4a des Stapels 4 ist ein Schwenkarm 12 vorhanden, der an einem am Gestell 5 angebrachten Auslegerarm 13 mittels einer Schwenkachse 14 angeordnet ist. Der Schwenkarm 12 ist um die Schwenkachse 14 in Richtung der Pfeile C von einer Schwenkstellung D in eine Folienübernahmestellung im Bereich der Klemmvorrichtung 11 und zurückschwenkbar.

Der Schwenkarm 12 besteht aus einem waagerecht angeordneten Stab 12a und einem an dem Stab 12a im rechten Winkel befestigten, zum Boden weisenden Stab 12b, der am Ende mit einem Klemmgreifer 15 versehen ist.

An der Schwenkachse 14 ist außerdem eine Druckplatte 16 angeordnet, die zugleich mit dem Auslegerarm 13 und dem Schwenkarm 12 vertikal auf- und abbewegt werden kann. Die Höhenbeweglichkeit des Auslegerarms 13 wird durch eine Kolben-Zylinder-Einheit 19 bewirkt, während die Schwenkbewegung des Schwenkarmes 12 mittels eines Motors 17 über einen zwischen Schwenkachse 14 und Motor 17 angeordneten Kettentrieb 18 vorgenommen wird.

Die Wirkungsweise der Vorrichtung ist folgende:
Die einzuwickelnden Stapel 4 werden dem Drehtisch 1 über eine angetriebene Rollenbahn (nicht dargestellt) zugeführt. Ist die Palette 3 mit dem Stapel 4 in der Mitte des Drehtisches 1 angelangt, erfaßt der Klemmgreifer 15 die Kunststoff-Folie 9, die sich mit ihrem Anfangsbereich in der Klemmvorrichtung 11 befindet.

Die Klemmvorrichtung 11 gibt dann die Kunststoff-Folie 9 frei und der Schwenkarm 12 schwenkt dann in Schwenkstellung D (strichpunktiert gezeichnet), wobei die Kunststoff-Folie 9 oberhalb des Stapels 4 von der Folienrolle 10 abgezogen wird.

Der Auslegerarm 13 und somit auch der Schwenkarm 12 und die Druckplatte 16 und der Schlitten 6 mit der Klemmvorrichtung 11 senken dann gleichzeitig ab, so daß sich die zwischen Klemmgreifer 15 und Folienrolle 10 gespannte Kunststoff-Folie 9 auf die Oberseite 4a des Stapels 4 legt, wobei die weiter absenkende Druckplatte 16 die Kunststoff-Folie 9 auf den Stapel 4 festklemmt.

Nach diesem Vorgang öffnet der Klemmgreifer 15 und läßt die Kunststoff-Folie 9 los, deren Ende aus dem Klemmgreifer 15 herausfällt und sich entlang der Seite 4b an den Stapel 4 anlegt.

Nunmehr beginnt der Einwickelvorgang, wobei der Schlitten 6 unter gleichzeitiger Drehung des Drehtisches 1 nach unten fährt und dabei das entlang der Seite 4b hängende Ende der Kunststoff-Folie 9 mit einwickelt.

Der Schlitten 6 wird mit einer nach der gewünschten Steigung sich richtenden Geschwindigkeit von der oberen in die untere Stellung bewegt, wobei der Stapel 4 mit der Kunststoff-Folie 9 bandartig in Schraubenlinie bis zur Palette 3 eingewickelt wird. Mittels einer automatisch arbeitenden Vorrichtung (nicht dargestellt), die am Schlitten 6 angeordnet sein kann (siehe DE-A-28 36 590), wird die Kunststoff-Folie 9 am umwickelten Stapel 4 befestigt und derart durchgetrennt, daß die übrige Kunststoff-Folie 9 im Bereich der Klemmvorrichtung 11 verbleibt und für einen neuen Einwickelvorgang bereitgehalten wird.

Hiernach fährt der Schlitten 6 in die obere Stellung zurück und der Schwenkarm 12 schwenkt aus der Schwenkstellung D in die Folienübernahmestellung, wobei der Klemmgreifer 15 in den Bereich der Klemmvorrichtung 11 eingreift und eine neue Kunststoff-Folie 9 übernimmt.

Die Vorrichtung ist nunmehr zu einem neuen Einwickelvorgang bereit.

## Patentansprüche

1. Vorrichtung zum Einwickeln eines von einer Palette (3) getragenen Stapels (4) in eine schmale, den Stapel (4) in einer Schraubenlinie umgebenden Bahn aus Kunststoff-Folie (9), bestehend aus einem die Palette (3) mitsamt Stapel (4) auf seiner Oberseite (4a) aufnehmenden, um eine vertikale Drehachse rotierend antreibbaren Drehtisch (1) und einem neben diesem angeordneten Gestell (5), in dem ein Schlitten (6) vertikal auf- und abverschiebbar geführt ist, auf dem eine Folienvorratsrolle (10) um eine vertikale Achse abrollbar abgestützt ist und der eine Klemmvorrichtung (11) trägt, welche das freie Ende der Kunststoff-Folie (9) für einen an einem Schwenkarm (12) befestigten Klemmgreifer (15) bereithält, der die Kunststoff-Folie (9) von der Folienvorratsrolle (10) abzieht und dem Stapel (4) zum Anlgen zuführt, mit einem höhenbeweglich am Gestell (5) angeordneten Auslegerarm (13), an welchem eine Andrückvorrichtung (16) befestigt ist, die mit dem Auslegerarm (13) vertikal bewegbar ist, dadurch gekennzeichnet, daß der Schwenkarm (12) am Auslegerarm (13) befestigt ist und die Andrückvorrichtung (16) die Kunststoff-Folie (9) auf die Oberseite (4a) des Stapels (4) drückt und dort festhält.

2. Vorrichtung nach Patentanspruch 1, dadurch gekennzeichnet, daß der Schwenkarm (12) in waagerechter Ebene schwenkbar ist.

3. Vorrichtung nach Patentanspruch 1 und 2, dadurch gekennzeichnet, daß der Schwenkarm (12) aus einem waagerecht angeordneten Stab (12a) und einem dazu im rechten Winkel angeordneten, zum Boden weisenden Stab (12b) besteht und daß am Ende des zum Boden weisenden Stabes (12b) der Klemmgreifer (15) angeordnet ist.

## Claims

1. Apparatus for the wrapping of goods (4) stacked on pallets (3) with narrow synthetic stretch film material (9) in a spiral manner, comprising a turntable (1) carrying the pallet (3) with the stack (4) on its upper surface, driven by a vertical, rotating axis, a supporting structure (5) arranged besides the turntable in which the carriage (6) moves up and down holding the film supply roll (10) on a vertical axis, equipped with a clamping device (11) which holds the free end of the synthetic stretch film material (9) for the clamping gripper (15) mounted to a swivel arm (12); the grippe unit (15) pulls stretch film material (9) off the film supply roll (10) and feeds it to the stack for wrapping, a cantilever (13) mounted to the supporting structure (5), vertically adjustable, with a pressure plate (16) fixed thereto also vertically adjustable; characterised in that the swivel arm (12) is mounted to the cantilever (13) and the pressure plate (16) presses the synthetic film material (9) to the upper surface (4a) of the stack (4) and holds it down.

2. Apparatus as claim 1 characterised in that the swivel arm (12) is horizontally movable.

3. Apparatus as claims 1 and 2 characterised in that the swivel arm (12) consists of a horizontal bar (12a) holding a further bar (12b) fixed to the latter at an angle of 90° and extending downwardly at the end of which the clamping gripper (15) is mounted.

## Revendications

1. Dispositif pour l'enveloppement d'une pile (4) supportée par une palette (3) dans un lé étroit d'une feuille plastique (9) entourant la pile (4) en hélice, se composant d'une table (1), qui peut être entraînée en rotation autour d'un axe de rotation vertical et qui porte sur la surface supérieure la palette (3) avec la pile (4) et d'un chevalet (5) placé à côté de la table et dans lequel est guidé un chariot (6) mobile verticalement, sur lequel est supporté un rouleau de feuille (10) déroulable autour d'un axe vertical et qui porte un dispositif de serrage qui maintient le bout libre de la feuille plastique à la disposition d'une griffe de serrage (15) qui est fixée à un bras pivotant (12) et qui tire la feuille plastique (9) du rouleau de feuille (10) et l'amène à la pile (4), afin d'appliquer la feuille contre la pile, avec un bras en console (13) mobile en hauteur qui est monté sur le chevalet et auquel est fixé un dispositif de pression (16) qui est mobile verticalement avec le bras en console (13), caractérisé par le fait que le bras pivotant (12) est fixé au bras en console (13) et que le dispositif de pression (16) presse la feuille plastique (9) contre la surface supérieure (4a) de la pile (4) et y maintient la feuille.

2. Dispositif selon la revendication 1, caractérisé par le fait que le bras pivotant (12) est orientable dans le plan horizontal.

3. Dispositif selon les revendications 1 et 2, caractérisé par le fait que le bras pivotant (12) est composé d'une barre horizontale (12a) et d'une barre (12b) disposée perpendiculairement sur celle-ci et dirigée vers le sol et que, à l'extrémité de la barre dirigée vers le sol (12b), est montée la griffe de serrage (15).
